# EUROPÄISCHE PATENTSCHRIFT

(11) **EP 1 490 584 B1**
(45) Veröffentlichungstag und Bekanntmachung des Hinweises auf die Patenterteilung: **25.07.2007**
(21) Anmeldenummer: 02747200.0
(22) Anmeldetag: 08.06.2002
(51) Int. Cl.: F01L 1/00

(54) **VORRICHTUNG ZUR VARIABLEN STEUERUNG DER GASWECHSELVENTILE EINER BRENNKRAFTMASCHINE**
DEVICE FOR THE VARIABLE CONTROL OF GAS EXCHANGE VALVES IN AN INTERNAL COMBUSTION ENGINE
DISPOSITIF POUR COMMANDER DE MANIERE VARIABLE LES SOUPAPES DE CHANGEMENT DES GAZ D'UN MOTEUR A COMBUSTION INTERNE

(30) Priorität: 24.08.2001 DE 10141605
(43) Veröffentlichungstag der Anmeldung: 29.12.2004
(73) Patentinhaber: ROBERT BOSCH GMBH, 70442 Stuttgart (DE)
(72) Erfinder: SEBASTIAN, Thomas, Charleston, SC 29418 (US)
(86) Internationale Anmeldenummer: PCT/DE2002/002092
(87) Internationale Veröffentlichungsnummer: WO 2003/018964

(56) Entgegenhaltungen:
- WO-A-95/23912
- DE-A- 3 705 128
- GB-A- 239 579
- US-A- 4 886 022
- US-A- 5 253 546
- US-A- 5 404 770
- US-A- 5 505 168

## Beschreibung

### Stand der Technik

Die Erfindung geht aus von einer Vorrichtung zur variablen Steuerung der Gaswechselventile einer Brennkraftmaschine, von welchen wenigstens ein Gaswechselventil von einem Nocken einer Nockenwelle angesteuert ist, der eine Nockenkontur mit einem Nockengrundkreisabschnitt und einem Nockengipfelabschnitt aufweist, gemäß dem Oberbegriff des Anspruchs 1. Der Stand der Technik offenbart verschiedene Ansätze zur Realisierung einer variablen Gaswechselventilsteuerung.

Einerseits sind teilvariable Ventilsteuerungsvorrichtungen bekannt, bei welchen die Ventilhübe in Stufen veränderbar sind. Eine solche Ventilsteuerungsvorrichtung ist beispielsweise in der EP 0 515 520 B1 beschrieben, welche einen Stößel aus zwei konzentrischen Tassenelementen aufweist, von denen das innere mit seiner einen Stirnseite am Ventilschaft des Gaswechselventils anliegt. Der Stößel wirkt mit dem Nocken einer Nockenwelle zusammen, der drei Teilnocken mit unterschiedlichen Nockenbahnen aufweist. Die beiden äußeren Nockenbahnen haben den gleichen Hubverlauf und wirken auf das äußere Tassenelement. Der mittlere Teilnocken hat einen davon abweichenden Hubverlauf mit geringerer Hubhöhe und wirkt auf das innere Tassenelement. Die beiden konzentrischen Tassenelemente können durch hydraulische Beaufschlagung eines Koppelelements miteinander gekoppelt oder in einer zweiten Schaltstellung dieses Koppelelements unabhängig voneinander bewegt werden. In der gekoppelten Stellung sind die beiden Tassenelemente miteinander verbunden, so dass diese dem Hubverlauf der Teilnocken mit größerem Hub folgen. Über das Koppelelement und das innere Tassenelement wird diese Bewegung auf den Ventilschaft übertragen. In der zweiten Schaltstellung des Koppelelements sind die beiden Tassenelemente unabhängig voneinander beweglich. Der Ventilschaft wirkt in dieser Schaltstellung mit dem mittleren Teilnocken mit geringerem Hub zusammen. Das äußere Tassenelement folgt der Hubbewegung der äußeren Teilnocken, wobei jedoch keine Verbindung zum inneren Tassenelement bzw. zum Ventilschaft besteht. Ein Vorteil solcher Ventiltriebe liegt darin, dass auch bei Ausfall des Schaltmechanismus weiterhin eine ordnungsgemäße Ventilsteuerung durch die Nockenwelle gewährleistet ist, außerdem lassen sich konventionelle Brennkraftmaschinen ohne allzu großen Aufwand umrüsten. Nachteilig ist jedoch, dass die Ventilhübe und Steuerzeiten lediglich in einer begrenzten Anzahl von Stufen veränderbar sind, wobei der stufenweise Übergang Probleme hinsichtlich Geräusch und Stetigkeit verursacht. Außerdem solche Systeme mechanisch aufwendig.

Zum anderen sind aus dem Stand der Technik, beispielsweise aus der DE 39 35 218 A1, vollvariable Ventilsteuerungseinrichtungen als elektrohydraulische Ventiltriebe ohne Nockenwelle bekannt, bei welchen der Ventilschaft über eine Kolbenstange mit einem hydraulisch betätigbaren Differentialkolben gekoppelt ist, über den das einzelne Gaswechselventil unabhängig von den übrigen Gaswechselventilen direkt betätigbar ist. Infolgedessen sind für jedes Gaswechselventil stufenlos variable Ventilhübe und variable Steuerzeiten realisierbar. Hierbei werden für jedes Gaswechselventil zwei Steuerventile zur Betätigung des Differentialkolbens eingesetzt, so dass bei derzeit gängigen Vier-Ventilmotoren je Zylinder acht solcher Steuerventile notwendig sind, was sich aufgrund der hohen Anzahl von Komponenten negativ auf den benötigten Bauraum und die Fertigungskosten auswirkt. Zudem sind konventionelle Brennkraftmaschinen nur mit relativ hohem Aufwand auf die neue Technik umrüstbar. Ein besonderes Problem stellen die Notlaufeigenschaften dar, da ein Ausfall des Hydrauliksystems in der Regel auch einen Totalausfall der Ventilsteuerung bewirkt.

Aus der US 5,404,770 ist eine Vorrichtung bekannt, bei der der auf der Nockenwelle vorgesehene Nocken quer zur Nockenwellenachse hydraulisch verstellbar ist.

Die Nockenwelle der DE 37 05 128 A1 weist verschieblich gelagerte Kulissen auf, die mittels eines Steuerschiebers mehr oder weniger weit aus der Nockenwelle herausbewegt werden können. Auch aus der US 5 505 168 und der WO 95/23912 ist bekannt, einen auf der Nockenwelle gelagerten Nocken mittels eines axial verschieblichen, in der Nockenwelle integrierten Steuerschiebers zu verstellen.

### Vorteile der Erfindung

Abhängig von den Druckverhältnissen des Druckmittels kann der Kolben aus dem zugeordneten Nocken aus- oder in ihn eingefahren werden. Somit ist die Nockenkontur der Nocken stufenlos veränderbar, so dass beliebige Hubkurven der Gaswechselventile erzielbar sind. Insbesondere sind die Hubhöhe, die Ventilöffnungszeit und -geschwindigkeit stufenlos variabel einstellbar. Da die ein- und ausfahrbaren Kolben in den ansonsten unveränderten Nocken verschieblich gelagert und an den Stößeln ohnehin keine Änderungen notwendig sind, können konventionelle Ventiltriebe mit geringen Modifikationen umgerüstet werden. Außerdem ist wegen der Integration in die Nocken kein zusätzlicher Bauraum für die Kolben notwendig, woraus ein sehr geringer Platzbedarf resultiert. Da die Nockenwelle als Steuerorgan vollständig erhalten bleibt, ist auch bei Ausfall der Druckmittelversorgung die Funktionstüchtigkeit der Ventilsteuerung gewährleistet. Insgesamt ist mit der Erfindung gegenüber dem Stand der Technik ein äußerst kostengünstiger Ventiltrieb realisierbar.

Durch die in den Unteransprüchen aufgeführten Maßnahmen sind vorteilhafte Weiterbildungen und Verbesserungen der im Patentanspruch 1 angegebenen Erfindung möglich.

Gemäß einer besonders zu bevorzugenden Maßnahme ist das nockengipfelseitige Ende des Kolbens ballig ausgebildet. Dann kann der Nockengipfel in jeder Winkellage auf dem zugeordneten Stößel reibungsarm abwälzen.

Besonders vorteilhaft ist weiterhin, dass bei Ausfall der Druckmittelversorgung der Kolben in einer definierten Lage gehalten ist. Hierdurch kann die Brennkraftmaschine mit vorbestimmten Steuerzeiten und Ventilhüben weiter betrieben werden, ohne dass sich schädigende Betriebszustände einstellen können.

Vorzugsweise ist am nockengipfelseitigen Ende des Kolbens eine auf einer Wälzfläche eines mit dem betreffenden Nocken zusammenwirkenden Stößels abrollbare Kugel drehbar gelagert. Hierdurch werden Reibungsverluste und Verschleiß zwischen Stößel und Nocken wesentlich reduziert. Zur Lagerung der Kugel ist am nockengipfelseitigen Ende des Kolbens vorzugsweise eine-dem Radius der Kugel- entsprechende sphärische Lagerfläche .ausgebildet, deren Rand zum Fassen der Kugel nach radial innen gebördelt ist. Die Lagerfläche der Kugel wird dabei in vorteilhafter Weise durch das bereits vorhandene Schmierölsystem der Brennkraftmaschine mit Schmieröl versorgt, so dass sich zwischen Kugel und Lagerfläche ein bezüglich Reibung und Verschleiß günstiger hydrodynamischer Schmierfilm ausbilden kann.

Gemäß einer weiteren zu bevorzugenden Maßnahme wird der Kolben durch Schmieröl der Brennkraftmaschine betätigt. Da bei einer Brennkraftmaschine ohnehin unter Druck stehendes Schmieröl vorhanden ist, kann auf eine zusätzliche hydraulische Druckmittelversorgung für die Kolbenbetätigung verzichtet werden.

In bevorzugter Weise wird der Kolben durch den Nocken linear geführt. Seine den Ventilhub und die Steuerzeiten des zugeordneten Gaswechselventils beeinflussende radiale Lage ist vorzugsweise abhängig vom Kräftegleichgewicht zwischen den Kolben nach radial innen drängenden Federkräften und ihn nach radial außen drängenden Druckkräften des Schmieröls einstellbar.

Zur Führung des Kolbens im Nocken ist eine in Richtung der Nockenmittelachse verlaufende, durchgehende Stufenbohrung vorgesehen, wobei sich eine Schraubenfeder einerseits an einer nockengipfelseitigen Stufe der Stufenbohrung und andererseits an einer von einer bodenseitigen Kolbenwirkfläche weg weisenden Ringfläche des Kolbens abstützt.

Gemäß einer Weiterbildung ist zwischen der Wirkfläche des Kolbens und einem in das vom Nockengipfelabschnitt weg weisende Ende der Stufenbohrung eingesetzten Verschlussstück eine Druckkammer für das Schmieröl ausgebildet, welche mit einem mit der Nockenwellenachse koaxialen Schmierölkanal in Verbindung steht. Zur Realisierung einer hydrodynamischen Schmierung an der Lagerfläche der Kugel weist der Kolben einen die Lagerfläche mit der Druckkammer verbindenden Kanal auf.

Am Verschlussstück stützt sich eine in die Stufenbohrung eingesetzte Büchse ab, die als radial innerer Anschlag für den Kolben bei ruhender Brennkraftmaschine oder bei einem Ausfall der Druckmittelversorgung dient. Dann drängt die Schraubenfeder den Kolben gegen die Büchse, so dass der Kolben in einer definierten Stellung gehalten wird.

Der Druckaufbau bzw. der Druckabbau in den Druckkammern der mit ein- und ausfahrbaren Kolben versehenen Nocken erfolgt vorzugsweise durch eine Ventilanordnung, welche je ein dem Schmierölkanal der Nockenwelle vorgeordnetes und je ein dem Schmierölkanal der Nockenwelle nachgeordnetes Schaltventil beinhalten.

### Zeichnungen

Ein Ausführungsbeispiel der Erfindung ist in der Zeichnung dargestellt und in der nachfolgenden Beschreibung näher erläutert. Die einzige Figur zeigt eine Duerschnittsdarstellung eines Nockens als Teil einer bevorzugten Ausführungsform einer erfindungsgemäßen Vorrichtung zur variablen Steuerung der Gaswechselventile einer Brennkraftmaschine.

### Beschreibung des Ausführungsbeispiels

Von einer Vorrichtung zur variablen Steuerung der Gaswechselventile einer Brennkraftmaschine ist in der Figur aus Maßstabsgründen nur einer von mehreren Nocken 1 einer Nockenwelle 2 im Querschnitt gezeigt. Die Nockenkontur eines solchen Nockens 1 beinhaltet einen Nockengrundkreisabschnitt 4 mit Nockengrundkreisradius R sowie einen hierzu exzentrischen Nockengipfelabschnitt 6. In der in der Figur gezeigten Drehlage des Nockens 1 steht der Nockengipfelabschnitt 6 mit einer Wälzfläche 8 eines Tassenstößels 10 in Kontakt, welcher die Drehbewegung des Nockens 1 als lineare Hubbewegung auf das zugeordnete Gaswechselventil überträgt.

Erfindungsgemäß ist zur variablen Verstellung der Nockenkontur ein druckmittelbetätigter, durch den Nocken 1 geführter und radial stufenlos ein- und ausfahrbarer Kolben 12 vorgesehen, der endseitig zumindest einen Teil des Nockengipfelabschnitts 6 bildet. In bevorzugter Ausführungsform ist die radiale Lage des Kolbens 12 abhängig vom Kräftegleichgewicht zwischen den Kolben 12 nach radial innen drängenden Federkräften und ihn nach radial außen drängenden Druckkräften eines Druckmittels einstellbar. Als Druckmittel wird vorzugsweise das Schmieröl der Brennkraftmaschine verwendet.

Der Kolben 12 ist in einer in Richtung der Nockenmittelachse 14 verlaufenden, durchgehenden Stufenbohrung 16 des Nockens 1 geführt, wobei sich eine Schraubenfeder 18 einerseits an einer nockengipfelseitigen Stufe 20 der Stufenbohrung 16 und andererseits an einer von einer bodenseitigen Kolbenwirkfläche 22 weg weisenden Ringfläche 24 des Kolbens 12 abstützt, an welcher sich der Kolben 12 im Durchmesser stufenartig erweitert. Der Kolben 12 besteht daher aus einem durchmesserkleineren, in bzw. durch einen nockengipfelseitigen Abschnitt 26 der Stufenbohrung 16 ragenden Kopfabschnitt 28 und einem die Wirkfläche 22 enthaltenden, durchmessergrößeren Bodenabschnitt 30. Die Schraubenfeder 18 ist dann in einem Ringraum 32 zwischen dem äußeren Umfang des Kopfabschnitts 28 des Kolbens 12 und dem inneren Umfang des durchmessergrößeren Abschnitts 34 der Stufenbohrung 16 gehalten.

Zwischen der bodenseitigen Wirkfläche 22 des Kolbens 12 und einem in das vom Nockengipfelabschnitt 6 weg weisende Ende des durchmessergrößeren Abschnitts 34 der Stufenbohrung 16 eingesetzten Verschlussstück 36 ist eine Druckkammer 38 ausgebildet, welche mit einem mit der Nockenwellenachse 40 koaxialen Schmierölkanal 42 in Verbindung steht, der die Druckkammern 38 der Nocken 1 der Nockenwelle 2 untereinander verbindet. Das Verschlussstück 36 kann in der Stufenbohrung 16 beispielsweise durch Verschraubung gehalten sein. Eine sich nockengipfelseitig am Verschlussstück 36 abstützende, jeweils endseitig offene Büchse 44 dient als radial innerer Anschlag für den Kolben 12 bei Druckabfall in der Druckkammer 38, beispielsweise bei Ausfall der Druckmittelversorgung oder bei Stillstand der Brennkraftmaschine. In solchen Fällen wird der Kolben 12 durch die Wirkung der Schraubenfeder 18 gegen die Büchse 44 gedrängt und somit in einer definierten Lage gehalten. Um den Zustrom von Schmieröl in die Druckkammer 38 bzw. das Weiterströmen von Schmieröl zur Druckkammer des nächsten Nockens nicht zu behindern, weist die Büchse 44 in ihrer Umfangswandung mit den Öffnungen des Schmierölkanals 42 fluchtende Durchbrüche auf. Alternativ könnte die Büchse 44 mit dem Verschlussstück 38 ein einstückiges Bauteil bilden. Nach radial außen ist der Bewegungshub des Kolbens 12 durch das zusammengepresste Windungspaket der Schraubenfeder 18 begrenzt, die sich gegen die Stufe 20 abstützt.

Um ein günstiges Abwälzverhalten des Nockengipfelabschnitts 6 auf der Wälzfläche 8 des Tassenstößels 10 zu gewährleisten, ist das nockengipfelseitige Ende 46 des Kolbens 12 ballig ausgebildet. In bevorzugter Weise ist am nockengipfelseitigen Ende 46 des Kolbens 12 eine auf der Wälzfläche 8 des Tassenstößels 12 abrollbare Kugel 48 drehbar gelagert. Hierzu ist am nockengipfelseitigen Ende 46 des Kolbens 12 eine dem Radius der Kugel 48 entsprechende sphärische Lagerfläche 50 ausgebildet, deren Rand 52 zum Fassen der Kugel 48 nach radial innen gebördelt ist. Das Lagerfläche 50 der Kugel 48 wird durch das Schmierölsystem der Brennkraftmaschine mit Schmieröl versorgt, wozu der Kolben 12 einen die Lagerfläche 50 der Kugel 48 mit der Druckkammer 38 verbindenden mittigen Kanal 54 aufweist.

Der Druckaufbau bzw. der Druckabbau in den Druckkammern 38 der mit ein- und ausfahrbaren Kolben 12 versehenen Nocken 1 erfolgt durch eine aus Maßstabsgründen nicht dargestellte Ventilanordnung, welche beispielsweise je ein dem Schmierölkanal 42 der Nockenwelle 2 vorgeordnetes und je ein dem Schmierölkanal 42 nachgeordnetes Schaltventil beinhaltet.

Vor diesem Hintergrund stellt sich die Funktion der erfindungsgemäßen Vorrichtung zur variablen Steuerung von Gaswechselventilen einer Brennkraftmaschine wie folgt dar:
Kennlinienabhängig wird mittels der Ventilanordnung von der Motorsteuerung im Schmierölkanal 42 bzw. in den an diesen angeschlossenen Druckkammern 38 ein Schmieröldruck zur Erzeugung von Druckkräften an den Wirkflächen 22 der Kolben 12 eingestellt, welche im Kräftegleichgewicht mit den Federkräften der Schraubenfedern 18 eine bestimmte gemeinsame radiale Position der Kolben 12 in Bezug zu den zugeordneten Nocken 1 hervorrufen. Die sich einstellende radiale Position der Kolben 12 entspricht dabei den gewünschten Ventilhüben, Ventilöffnungszeiten und Ventilöffnungsgeschwindigkeiten. Zur stufenlosen Verstellung dieser Parameter wird lediglich der Schmieröldruck in den Druckkammern 38 entsprechend angepasst, so dass sich eine neue radiale Lage der Kolben 12 einstellen kann.
Gemäß der vorangehend beschriebenen bevorzugten. Ausführungsform der Erfindung werden zur Einstellung der radialen Lage der Kolben 12 einseitig wirkende Federmittel 18 verwendet. Gemäß einer weiteren Ausführungsform könnten auf die Kolben 12 jedoch auch beidseitig Federmittel und zusätzlich einseitig das Druckmittel wirken. Als weitere Variante könnten zumindest einige der Kolben als Differentialkolben ausgeführt sein, welche beidseitig mit Druckmittel beaufschlagt sind. Hierbei können auch zusätzlich Federmittel vorgesehen sein, welche in einer oder beiden Bewegungsrichtungen der Kolben unterstützend wirken sowie diese bei Ausfall der Druckmittelversorgung in eine definierte Lage drängen und sie dort halten.

## Patentansprüche

1. Vorrichtung zur variablen Steuerung der Gaswechselventile einer Brennkraftmaschine, von welchen wenigstens ein Gaswechselventil von einem Nocken (1) einer Nockenwelle (2) angesteuert ist, der eine Nockenkontur mit einem Nockengrundkreisabschnitt (4) und einem Nockengipfelabschnitt (6) aufweist, wobei zur variablen Verstellung der Nockenkontur ein druckmittelbetätigter, durch den Nocken (1) geführter und radial stufenlos ein- und ausfahrbarer Kolben (12) vorgesehen ist, **dadurch gekennzeichnet, dass** der Nocken (1) eine in Richtung der Nockenmittelachse (14) verlaufende durchgehende Stufenbohrung (16) mit einem durchmesserkleineren nockengipfelseitigen Abschnitt (26) und einem durchmessergrößeren zweiten Abschnitt aufweist, in der der Kolben (12) geführt ist, wobei der Kolben (12) mit einem Kopfabschnitt (28) durch den durchmesserkleineren nockengipfelseitigen Abschnitt (26) hindurchragt und an seinem nockengipfelseitigen Ende (46) zumindest einen Teil des Nockengipfelabschnitts (6) bildet.

2. Vorrichtung nach Anspruch 1, **dadurch gekennzeichnet, dass** das nockengipfelseitige Ende (46) des Kolbens (12) im wesentlichen ballig ausgebildet ist.

3. Vorrichtung nach Anspruch 2, **dadurch gekennzeichnet, dass** der Kolben (12) bei Ausfall der Druckmittelversorgung in einer definierten Lage gehalten ist.

4. Vorrichtung nach Anspruch 3, **dadurch gekennzeichnet, dass** am nockengipfelseitigen Ende (46) des Kolbens (12) eine auf einer Wälzfläche (8) eines mit dem betreffenden Nocken (1) zusammenwirkenden Stößels (10) abrollbare Kugel (48) drehbar gelagert ist.

5. Vorrichtung nach Anspruch 4, **dadurch gekennzeichnet, dass** am nockengipfelseitigen Ende (46) des Kolbens (12) eine dem Radius der Kugel (48) entsprechende sphärische Lagerfläche (50) ausgebildet ist, deren Rand (52) zum Fassen der Kugel (48) nach radial innen gebördelt ist.

6. Vorrichtung nach Anspruch 5, **dadurch gekennzeichnet, dass** die Lagerfläche (50) der Kugel (48) durch das Schmierölsystem der Brennkraftmaschine mit Schmieröl versorgt ist.

7. Vorrichtung nach Anspruch 6, **dadurch gekennzeichnet, dass** der Kolben (12) im Nocken (1) linear geführt und durch Schmieröl der Brennkraftmaschine betätigt ist.

8. Vorrichtung nach Anspruch 7, **dadurch gekennzeichnet, dass** die radiale Lage des Kolbens (12) abhängig vom Kräftegleichgewicht zwischen den Kolben (12) nach radial innen drängenden Federkräften und ihn nach radial außen drängenden Druckkräften des Schmieröls einstellbar ist.

9. Vorrichtung nach Anspruch 7 oder 8, **dadurch gekennzeichnet, dass** der Kolben (12) in einer in Richtung der Nockenmittelachse (14) verlaufenden, durchgehenden Stufenbohrung (16) geführt ist, wobei sich eine Schraubenfeder (18) einerseits an einer nockengipfelseitigen Stufe (20) der Stufenbohrung (16) und andererseits an einer von einer bodenseitigen Kolbenwirkfläche (22) weg weisenden Ringfläche (24) des Kolbens (12) abstützt.

10. Vorrichtung nach Anspruch 9, **dadurch gekennzeichnet, dass** zwischen der Wirkfläche (22) des Kolbens (12) und einem in das vom Nockengipfelabschnitt (6) weg weisende Ende der Stufenbohrung (16) eingesetzten Verschlussstück (36) eine Druckkammer (38) für das Schmieröl ausgebildet ist, welche mit einem mit der Nockenwellenachse (40) koaxialen Schmierölkanal (42) in Verbindung steht.

11. Vorrichtung nach Anspruch 10, **dadurch gekennzeichnet, dass** sich am Verschlussstück (36) eine in die Stufenbohrung (16) eingesetzte Büchse (44) abstützt, die als radial innerer Anschlag für den Kolben (12) dient.

12. Vorrichtung nach den Ansprüchen 4 bis 11, **dadurch gekennzeichnet, dass** der Kolben (12) einen die Lagerfläche (50) der Kugel (48) mit der Druckkammer (38) verbindenden Kanal (54) aufweist.

13. Vorrichtung nach einem der vorhergehenden Ansprüche, **dadurch gekennzeichnet, dass** der Druckaufbau bzw. der Druckabbau in den Druckkammern (38) der mit ein- und ausfahrbaren Kolben (12) versehenen Nocken (1) durch eine Ventilanordnung erfolgt, welche je ein dem Schmierölkanal (42) der Nockenwelle (2) vorgeordnetes und je ein dem Schmierölkanal (42) nachgeordnetes Schaltventil beinhaltet.

## Claims

1. Device for the variable control of the gas exchange valves of an internal combustion engine, of which at least one gas exchange valve is activated by a cam (1) of a camshaft (2), the said cam having a cam contour with a cam base-circle portion (4) and with a cam vertex portion (6), for the variable adjustment of the cam contour a piston (12) being provided which is actuated by pressure medium, is guided by the cam (1) and can be continuously retracted and extended radially, **characterized in that** the cam (1) has a continuous stepped bore (16) running in the direction of the cam mid-axis (14), with a cam-vertex-side portion (26) of smaller diameter and with a second portion of larger diameter, in which stepped bore the piston (12) is guided, the piston (12) projecting with a head portion (28) through the cam-vertex-side portion (26) of smaller diameter and forming at its cam-vertex-side end (46) at least part of the cam-vertex portion (6).

2. Device according to Claim 1, **characterized in that** the cam-vertex-side end (46) of the piston (12) is of essentially crowned design.

3. Device according to Claim 2, **characterized in that** the piston (12) is held in a defined position in the event of a failure of the pressure-medium supply.

4. Device according to Claim 3, **characterized in that** a ball (48) capable of rolling on a rolling surface (8) of a tappet (10) cooperating with the respective cam (1) is mounted rotatably at the cam-vertex-side end (46) of the piston (12).

5. Device according to Claim 4, **characterized in that**, at the cam-vertex-side end (46) of the piston (12), a spherical bearing surface (50) is formed which corresponds to the radius of the ball (48) the edge (52) of which is flanged radially inwards in order to grip the ball (48).

6. Device according to Claim 5, **characterized in that** the bearing surface (50) of the ball (48) is supplied with lubricating oil by the lubricating-oil system of the internal combustion engine.

7. Device according to Claim 6, **characterized in that** the piston (12) is guided linearly in the cam (1) and is actuated by lubricating oil of the internal combustion engine.

8. Device according to Claim 7, **characterized in that** the radial position of the piston (12) can be set as a function of the force equilibrium between spring forces urging the piston (12) radially inwards and pressure forces of the lubricating oil which urge it radially outwards.

9. Device according to Claim 7 or 8, **characterized in that** the piston (12) is guided in a continuous stepped bore (16) running in the direction of the cam mid-axis (14), a helical spring (18) being supported, on the one hand, on a cam-vertex-side step (20) of the stepped bore (16) and, on the other hand, on an annular surface (24) of the piston (12), the said annular surface pointing away from a bottom-side active piston surface (22).

10. Device according to Claim 9, **characterized in that** a pressure chamber (38) for the lubricating oil is formed between the active surface (22) of the piston (12) and a closing piece (36) inserted into that end of the stepped bore (16) pointing away from the cam-vertex portion (6) and is connected to a lubricating-oil duct (42) coaxial with the camshaft axis (40).

11. Device according to Claim 10, **characterized in that** a bush (44) inserted into the stepped bore (16) and serving as a radially inner stop for the piston (12) is supported on the closing piece (36).

12. Device according to Claims 4 to 11, **characterized in that** the piston (12) has a duct (54) connecting the bearing surface (50) of the ball (48) to the pressure chamber (38).

13. Device according to one of the preceding claims, **characterized in that** the pressure build-up or the pressure reduction in the pressure chambers (38) of the cams (1) provided with retractable and extendable pistons (12) takes place by means of a valve arrangement which contains in each case a switching valve preceding the lubricating-oil duct (42) of the camshaft (2) and in each case a switching valve following the lubricating-oil duct (42).

## Revendications

1. Dispositif de commande variable des soupapes d'échange de gaz d'un moteur à combustion interne, dont au moins une soupape est commandée par un arbre à cames (2) par l'intermédiaire d'une came (1) dont le contour présente un segment circulaire de base (4) et un segment sommital (6), le déplacement variable du contour de came étant assuré par un piston (12) mobile radialement en va-et-vient de manière continue à travers la came (1) sous l'action d'un agent de pression,
**caractérisé en ce que**
la came (1) présente un alésage étagé (16) continu dirigé selon l'axe médian (14) de la came et dans lequel se déplace le piston, alésage qui possède du côté du sommet de la came une section (26) de plus faible diamètre et une seconde section de diamètre plus grand, le piston (12) traversant par sa partie de tête (28) la section (26) de diamètre plus faible située du côté du sommet de la came, et formant à son extrémité (46) située du côté du sommet de la came au moins une partie du segment sommital de came (6).

2. Dispositif selon la revendication 1,
**caractérisé en ce que**
l'extrémité (46) du piston (12) située du côté du sommet de came est essentiellement bombée.

3. Dispositif selon la revendication 2,
**caractérisé en ce que**
le piston (12), en cas de défaillance de l'alimentation en agent de pression, est maintenu dans une position définie.

4. Dispositif selon la revendication 3,
**caractérisé en ce qu'**
à l'extrémité (46) du piston (12) située du côté du sommet de came, est montée en rotation une bille (48) qui peut rouler sur une portée de roulement (8) d'un poussoir (10) coopérant avec la came (1) concernée.

5. Dispositif selon la revendication 4,
**caractérisé en ce qu'**
à l'extrémité (46) du piston (12) située du côté du sommet de came, est formée une portée de palier (50) sphérique correspondant au rayon de la bille (48) et dont le bord (52) est rabattu radialement vers l'intérieur pour tenir la bille (48).

6. Dispositif selon la revendication 5,
**caractérisé en ce que**
la portée de palier (50) de la bille (48) est alimentée en huile de lubrification par le système d'huile de lubrification du moteur.

7. Dispositif selon la revendication 6,
**caractérisé en ce que**
le piston (12) se déplace en ligne droite dans la came (1) sous l'action de l'huile de lubrification du moteur.

8. Dispositif selon la revendication 7,
**caractérisé en ce que**
la position du piston (12) peut être réglée en fonction de l'équilibrage entre les forces élastiques poussant le piston (12) radialement vers l'intérieur, et les forces de pression exercées sur celui-ci radialement vers l'extérieur par l'huile de lubrification.

9. Dispositif selon la revendication 7 ou 8,
**caractérisé en ce que**
le piston se déplace dans un alésage étagé (16) orienté selon la direction de l'axe médian de came (14), et un ressort hélicoïdal (18) s'appuie d'un côté sur un gradin (20) de l'alésage étagé (16) situé du côté du sommet de came, et de l'autre côté sur une portée annulaire (24) du piston (12) située à l'opposé de la surface active du piston (22) située du côté du fond.

10. Dispositif selon la revendication 9,
**caractérisé en ce qu'**
entre la surface active (22) du piston (12) et une pièce de fermeture (36) montée à l'extrémité de l'alésage étagé (16) éloignée du segment sommital de came (6) est formée pour l'huile de lubrification une chambre de pression (38) reliée à un canal d'huile de lubrification (42) coaxial à l'axe (40) de l'arbre à cames.

11. Dispositif selon la revendication 10,
**caractérisé en ce que**
sur la pièce de fermeture (36) s'appuie une douille (44) insérée dans l'alésage étagé (16) et qui sert de butée radialement interne pour le piston (12).

12. Dispositif selon les revendications 4 à 11,
**caractérisé en ce que**
le piston (12) présente un canal (54) qui relie la portée de palier (50) de la bille (48) à la chambre de pression (38).

13. Dispositif selon une des revendications précédentes,
**caractérisé en ce que**
la montée ou la baisse de pression dans les chambres de pression (38) des cames (1) équipées d'un piston (12) mobile en va-et-vient, est assurée par un système de soupapes qui comporte une soupape de commutation en amont du canal d'huile de lubrification (42) de l'arbre à cames (2) et une soupape de commutation en aval de ce canal (42).
